# EUROPÄISCHE PATENTSCHRIFT

(11) **EP 2 007 979 B1**
(45) Veröffentlichungstag und Bekanntmachung des Hinweises auf die Patenterteilung: **24.02.2010**
(21) Anmeldenummer: 07727923.0
(22) Anmeldetag: 10.04.2007
(51) Int. Cl.: F02M 59/06, F02M 59/46

(54) **RADIALKOLBENPUMPE ZUR KRAFTSTOFF-HOCHDRUCKVERSORGUNG BEI EINER BRENNKRAFTMASCHINE**
RADIAL PISTON PUMP FOR SUPPLYING FUEL AT HIGH PRESSURE TO AN INTERNAL COMBUSTION ENGINE
POMPE À PISTON RADIAL POUR L'ALIMENTATION HAUTE PRESSION EN CARBURANT D'UN MOTEUR À COMBUSTION INTERNE

(30) Priorität: 11.04.2006 DE 102006017037
(43) Veröffentlichungstag der Anmeldung: 31.12.2008
(73) Patentinhaber: Continental Automotive GmbH, 30165 Hannover (DE)
(72) Erfinder: VU, Ngoc-Tam, 71642 Ludwigsburg (DE)
(86) Internationale Anmeldenummer: PCT/EP2007/053455
(87) Internationale Veröffentlichungsnummer: WO 2007/116053

(56) Entgegenhaltungen:
- WO-A-03/038270
- WO-A-2004/003385
- WO-A-2005/078273
- DE-A1- 19 729 791
- DE-A1- 19 848 035
- DE-B3-102004 028 073
- DE-C1- 10 117 600

## Beschreibung

Die Erfindung bezieht sich auf eine Radialkolbenpumpe zur Kraftstoff-Hochdruckversorgung bei einer Brennkraftmaschine, mit in einem Verdrängergehäuse angeordneten Verdichterraum, mit in einem Zylinderraum angeordneten hin- und herbewegbaren Kolben, mit einem mit einer Kraftstoff-Zuführleitung verbundenen Saugventil mit einem mit einer Feder belasteten Schließkörper, einem Zwischenstück und einem Gewindestift und mit einem mit einer Kraftstoff-Auslassleitung verbundenen Druckventil (DE-A-19848035).

Als Stand der Technik ist bereits eine Radialkolbenpumpeneinheit bekannt, bei welcher das Saugventil in Querrichtung zur Hochachse des hin- und herbewegbaren Kolbens angeordnet ist (DE 102 28 552 B4). Dieses Saugventil hat die Funktion, innerhalb einer sehr kurzen Zeit möglichst strömungsgünstig zu öffnen und dann wieder zuverlässig zu schließen. Außerdem soll für 1.800 bar das Saugventil verschließfest und formstabil sein mit einem optimalen Totraum-Volumen.

Diese vorgenannten Parameter lassen sich bei dem bekannten Stand der Technik nur mit hohen Kosten und hohem baulichen Aufwand erfüllen.

Demgegenüber besteht die Aufgabe der vorliegenden Erfindung darin, bei einer Radialkolbenpumpe der eingangs genannten Art das Saugventil so zu gestalten, dass es strömungsgünstig, verschleißfest und formstabil ist mit Optimierung des Totraum-Volumens.

Diese Aufgabe wird erfindungsgemäß dadurch gelöst, dass der Schließkörper des Saugventils als durch die Feder stirnseitig beaufschlagter Ventilpilz mit einem Abschlussbund und mit daran anschließend mindestens zwei über den Umfang verteilten Kanälen und mit einer Basisplatte ausgebildet ist und dass an den Abschlussbund des Ventilpilzes eine Anschlagplatte mit einer weiteren Durchgangsöffnung angrenzt, an welche der Gewindestift anschließt.

Hierdurch ergibt sich der Vorteil, dass der in Flachsitzausführung mit Ausnehmungen ausgebildete Ventilpilz gut in der Verdrängereinheit mittig geführt ist. Der Ventilhub wird vereinfacht durch den Abstand zwischen dem Ventilpilz und der Verdrängereinheit, so dass keine Hubeinstellung mehr erforderlich ist. Es liegt eine kostengünstige Konstruktion vor, da das Ventil beispielsweise aus Keramik oder aus Sintermaterial hergestellt werden kann.

In weiterer Ausgestaltung der Erfindung kann der Ventilpilz drei über den Umfang verteilte Kanäle aufweisen, welche die Basisplatte durchsetzen. Hierbei kann die Anschlagplatte an der dem Abschlussbund abgekehrten Seite mindestens zwei radial verlaufende, mit der Durchgangsöffnung verbundene Kanäle aufweisen, welche im Bereich der Kraftstoff-Zulaufleitung liegen. Das Saugventil kann analog dem bekannten Stand der Technik in Querrichtung zur Hochachse des Kolbens und im Verdrängergehäuse angeordnet sein.

In weiterer Ausgestaltung der Erfindung kann der Ventilpilz verschiebbar in einem Zylinderraum des Verdrängergehäuses lagern und mit seiner der Feder zugekehrten Stirnseite und der Vorderseite des Zylinderraums des Hub des Saugventils definieren.

Konstruktiv besteht darüber hinaus die Möglichkeit, dass der Gewindestift mit einem Bund stirnseitig an die Zone der Anschlagplatte angrenzt, in welcher die Basisplatte und die beiden Kanäle angeordnet sind. Hierbei kann der Gewindestift im Anschluss an den Bereich der Gewindegänge eine umlaufende Nut aufweisen, in welche eine Ringdichtung eingesetzt ist. Es ergibt sich damit eine größere Sicherheit im Pumpendauerbetrieb, da eine hohe Vorspannkraft durch den Gewindestift bei guter Abdichtung erzielt wird.

In weiterer Ausgestaltung der Erfindung kann die Anschlagplatte zwischen einem Bund im Verdrängergehäuse und dem Gewindestift angeordnet sein, an welchen der Zylinderraum kleineren Durchmessers für den Ventilpilz anschließt.

Die Erfindung wird nachfolgend anhand eines in der Zeichnung dargestellten Ausführungsbeispiels näher beschrieben. In der Zeichnung zeigen:
- Fig. 1: einen Querschnitt durch eine Einheit einer Radialkolbenpumpe
- Fig. 2: eine Sprengansicht der einzelnen Teile des Saugventils.

In Fig. 1 ist eine Radialkolbenpumpe 1 zur Kraftstoff-Hochdruckversorgung bei einer Brennkraftmaschine dargestellt. Sie ist insbesondere anwendbar bei einem Common-Rail-Einspritzsystem.

Die Radialkolbenpumpe 1 weist einen in einem Verdrängergehäuse 3 angeordneten Verdichterraum 4 auf sowie einen mit in einem Zylinderraum 6 angeordneten, hin- und herbewegbaren Kolben 7. Dieser Kolben 7 kann beispielsweise durch eine nicht näher dargestellte exzentrische, an sich bekannte Antriebswelle entsprechend bewegt werden.

Weiterhin weist die Radialkolbenpumpe 1 ein Saugventil 10 auf, welches mit einer Kraftstoff-Zuführleitung 9 verbunden ist. Dieses Saugventil 10 kann in Querrichtung zur Hochachse O - O des Kolbens 7 im Verdrängergehäuse 3 angeordnet sein.

In dieser Hochachse O - O ist oberhalb des Kolbens 7 ein Druckventil 16 angeordnet, welches mit einer Kraftstoff-Auslassleitung 17 verbunden ist.

Über das Saugventil 10 wird dem Pumpenkolben 7 Kraftstoff aus dem Niederdruckbereich zugeführt. Nach dem Druckaufbau wird der komprimierte Kraftstoff über das Druckventil 16 abgeleitet. Dieser Kraftstoff strömt in einen Hochdruckkanal und über eine Hochdruckleitung zu einem Kraftstoffverteiler, beispielsweise einem Common-Rail-System.

Das Saugventil 10 weist einen Schließkörper 12 auf, welcher von einer Feder 11 beaufschlagt wird, darüber hinaus ist eine Anschlagplatte 22 und ein Gewindestift 14 vorgesehen.

Erfindungsgemäß ist der Schließkörper 12 des Saugventils 10 als Ventilpilz 18 ausgebildet, welcher gemäß Fig. 2 einen Abschlussbund 19 und daran anschließend drei über den Umfang verteilte Kanäle 20, 20', 20 " aufweist. Diese Kanäle durchsetzen eine Basisplatte 34, welche als Lagerstelle für die Feder 11 ausgebildet sein kann.

An den Anschlussbund 19 des Ventilpilzes 18 grenzt die Anschlagplatte 22 an. Diese Anschlagplatte 22 weist an der dem Abschlussbund 19 abgekehrten Seite mindestens zwei radial verlaufende, mit einer Durchgangsöffnung 36 verbundene Kanäle 24 und 24' auf, welche im Bereich der Kraftstoff-Zulaufleitung 9 liegen. Die Anschlagplatte 22 wird rückseitig durch den Gewindestift 14 begrenzt, welcher nach Fig. 1 einen Bereich 28 für die Gewindegänge besitzt.

Wie aus Fig. 1 erkennbar, lagert der Ventilpilz 18 verschiebbar in einem Zylinderraum 38 des Verdrängergehäuses 3 und definiert mit seiner der Feder 11 zugekehrten Stirnseite und der Vorderseite des vorgenannten Zylinderraums den Hub H des Saugventils 10.

Aus Fig. 1 ist darüber hinaus erkennbar, dass die Anschlagplatte 22 zwischen einem Bund 40 im Verdrängergehäuse 3 und dem Gewindestift 14 angeordnet ist, an welchen der Zylinderraum 38 kleineren Durchmessers für den Ventilpilz 18 anschließt.

Aus Fig. 1 und 2 ist ersichtlich, dass der Gewindestift 14 im Anschluss an den Bereich 28 der Gewindegänge eine umlaufende Nut 30 aufweist, in welche eine Ringdichtung 32 eingesetzt ist.

Entsprechend der erfindungsgemäßen Konstruktion entsteht durch die Abwärtsbewegung des Kolbens 7 im Verdichterraum 4 ein Unterdruck. Hierdurch öffnet das Saugventil 10 und der Kraftstoff kann über die Zulaufleitung 9, die Basisplatte 36 und die Kanäle 20, 20', 20" des Schließkörpers 12 in den Verdichterraum 4 strömen.

Die gesamte Einheit des Saugventils 10 ist durch die besondere Konstruktion montagefreundlich gestaltet, wobei keine Einstellung des Hubes und der Druckfeder 11 erforderlich ist.
Das Totraum-Volumen ist optimiert, was zu einem besseren Pumpenwirkungsgrad führt, wobei außerdem das Saugventil 10 insgesamt bei geringem baulichen Aufwand strömungsgünstig gestaltet ist.

## Patentansprüche

1. Radialkolbenpumpe (1) zur Kraftstoff-Hochdruckversorgung bei einer Brennkraftmaschine,
mit in einem Verdrängergehäuse (3) angeordneten Verdichterraum (4),
mit in einem Zylinderraum (6) angeordneten, hin- und herbewegbaren Kolben (7),
mit einem mit einer Kraftstoff-Zuführleitung (9) verbundenen Saugventil (10) mit einem mit einer Feder (11) belasteten Schließkörper (12), einem Zwischenstück und einem Gewindestift (14) und
mit einem mit einer Kraftstoff-Auslassleitung (17) verbundenen Druckventil (16),
**dadurch gekennzeichnet,**
**dass** der Schließkörper (12) des Saugventils (10) als durch die Feder (11) stirnseitig beaufschlagter Ventilpilz (18) mit einem Abschlussbund (19) und mit daran anschließend mindestens zwei über den Umfang verteilten Kanälen (20, 20', 20") und mit einer Basisplatte (34) ausgebildet ist und
**dass** an den Abschlussbund (19) des Ventilpilzes (18) als Zwischenstück eine Anschlagplatte (22) mit einer weiteren Basisplatte (36) angrenzt, an welche der Gewindestift (14) anschließt.

2. Radialkolbenpumpe nach Anspruch 1, **dadurch gekennzeichnet, dass** der Ventilpilz (18) drei über den Umfang verteilte Kanäle (20, 20', 20") aufweist, welche die Basisplatte (34) durchsetzen.

3. Radialkolbenpumpe nach Anspruch 1 und 2, **dadurch gekennzeichnet, dass** die Anschlagplatte (22) an der dem Abschlussbund (19) abgekehrten Seite mindestens zwei radial verlaufende, mit der Basisplatte (36) verbundene Kanäle (24, 24') aufweist, welche im Bereich der Kraftstoff-Zuführleitung (9) liegen.

4. Radialkolbenpumpe nach einem und mehreren der vorhergehenden Ansprüche, **dadurch gekennzeichnet, dass** das Saugventil (10) in Querrichtung zur Hochachse (O - O) des Kolbens (7) angeordnet ist.

5. Radialkolbenpumpe nach einem oder mehreren der vorhergehenden Ansprüche, **dadurch gekennzeichnet, dass** das Saugventil (10) im Verdrängergehäuse (3) angeordnet ist.

6. Radialkobenpumpe nach einem oder mehreren der vorhergehenden Ansprüche, **dadurch gekennzeichnet, dass** der Ventilpilz (18) verschiebbar in einem Zylinderraum (38) des Verdrängergehäuses (3) lagert und mit seiner der Feder (11) zugekehrten Stirnseite und der Vorderseite des Zylinderraums des Hub (H) des Saugventils (10) definiert.

7. Radialkolbenpumpe nach einem oder mehreren der vorhergehenden Ansprüche, **dadurch gekennzeichnet, dass** der Gewindestift (14) mit einem Bund (26) stirnseitig an die Zone der Anschlagplatte (22) angrenzt, in welcher die Basisplatte (36) und die beiden Kanäle (24, 24') angeordnet sind.

8. Radialkolbenpumpe nach einem oder mehreren der vorhergehenden Ansprüche, **dadurch gekennzeichnet, dass** der Gewindestift (14) im Anschluss an den Bereich (28) der Gewindegänge eine umlaufende Nut (30) aufweist, in welche eine Ringdichtung (32) eingesetzt ist.

9. Radialkolbenpumpe nach einem oder mehreren der vorhergehenden Ansprüche, **dadurch gekennzeichnet, dass** die Anschlagplatte (22) zwischen einem Bund (40) im Verdrängergehäuse (3) und dem Gewindestift (14) angeordnet ist, an welchen der Zylinderraum (38) kleineren Durchmessers für den Ventilpilz (28) anschließt.

## Claims

1. Radial piston pump (1) for supplying fuel at high pressure to an internal combustion engine,
with a compression chamber (4) arranged in a displacement housing (3).
with a reciprocating piston (7) arranged in a cylinder chamber (6),
with a suction valve (10) connected to a fuel supply line (9) with a spring (11) loaded closure body (12), an intermediate piece and a threaded pin (14) and
with a pressure valve (16) connected to a fuel outlet line (17),
**characterised in that**
the closure body (12) of the suction valve (10) is embodied as a valve end pad (18) to the face side of which the spring (11) is applied with a closure collar (19) and adjoining said collar at least two channels (20, 20', 20") distributed around its periphery and with an base plate (34) and
that a stop plate (22) with an additional base plate (36) borders the closure collar (19) of the valve end pad (18) as an intermediate piece, to which the threaded pin (14) is connected.

2. Radial piston pump according to claim 1, **characterised in that** the valve end pad (18) has three channels (20, 20', 20") distributed around its periphery which pass through the base plate (34).

3. Radial piston pump according to claim 1 and 2, **characterised in that** the stop plate (22), on its side facing away from the closure collar (19) has at least two channels (24, 24') running radially connected to the base plate (36) which lie in the area of the fuel supply line (9).

4. Radial piston pump according to one or more of the previous claims, **characterised in that** the suction valve (10) is arranged in the transverse direction to the vertical axis (0 - 0) of the piston (7).

5. Radial piston pump according to one or more of the previous claims, **characterised in that** the suction valve (10) is arranged in the displacement housing (3).

6. Radial piston pump according to one or more of the previous claims, **characterised in that** the valve end pad (18) is supported displaceably in a cylinder chamber (38) of the displacement housing (3) and defines with its front side facing towards the spring (11) and the front side of the cylinder chamber the stroke (H) of the suction valve (10).

7. Radial piston pump according to one or more of the previous claims, **characterised in that** the threaded pin (14) has a collar (26) which with its face side adjoins the zone of the stop plate (22) in which the base plate (36) and the two channels (24, 24') are arranged.

8. Radial piston pump according to one or more of the previous claims, **characterised in that** the threaded pin (14) bordering the area (28) of the threads has a groove (30) around its circumference, into which an annular seal (32) is inserted.

9. Radial piston pump according to one or more of the previous claims, **characterised in that** the stop plate (22) is arranged between a collar (40) in the displacement housing (3) and the threaded pin (14), which is adjoined by the smaller-diameter cylinder chamber (38) for the valve end pad (28).

## Revendications

1. Pompe à piston radial (1) pour l'alimentation en carburant à haute pression d'un moteur à combustion interne, comprenant :
une chambre de compression (4) aménagée dans un boîtier à déplacement (3),
des pistons (7) aménagés dans un espace cylindrique (6) et déplaçables dans les deux sens,
une soupape d'aspiration (10) raccordée à une conduite d'alimentation en carburant (9), avec un corps de fermeture (12) sollicité par un ressort (11), une pièce intermédiaire et une tige filetée (14), et
une soupape de compression (16) raccordée à une conduite de sortie de carburant (17),
**caractérisée en ce que**
le corps de fermeture (12) de la soupape d'aspiration (10) se présente sous la forme d'un champignon de soupape (18) sollicité côté frontal par le ressort (11) avec un collet d'arrêt (19) et avec, à la suite, au moins deux canaux (20, 20', 20") répartis sur le pourtour et une plaque de base (34), et
une plaque de butée (22), avec une autre plaque de base (36) à laquelle est raccordée la tige filetée (14), est adjacente comme pièce intermédiaire au collet d'arrêt (19) du champignon de soupape (18).

2. Pompe à piston radial selon la revendication 1, **caractérisée en ce que** le champignon de soupape (18) présente trois canaux (20, 20', 20") répartis sur le pourtour et qui coupent la plaque de base (34).

3. Pompe à piston radial selon la revendication 1 et 2, **caractérisée en ce que** la plaque de butée (22) présente, sur le côté opposé au collet d'arrêt (19), au moins deux canaux (24, 24') s'étendant radialement et raccordés à la plaque de base (36), qui se situent dans la zone de la conduite d'alimentation en carburant (9).

4. Pompe à piston radial selon une ou plusieurs des revendications précédentes, **caractérisée en ce que** la soupape d'aspiration (10) est aménagée dans la direction transversale par rapport à l'axe vertical (0 - 0) du piston (7).

5. Pompe à piston radial selon une ou plusieurs des revendications précédentes, **caractérisée en ce que** la soupape d'aspiration (10) est aménagée dans le boîtier à déplacement (3).

6. Pompe à piston radial selon une ou plusieurs des revendications précédentes, **caractérisée en ce que** le champignon de soupape (18) est monté de manière à pouvoir être déplacé dans un espace cylindrique (38) du boîtier à déplacement (3) et définit avec son côté frontal tourné vers le ressort (11) et le côté avant de l'espace cylindrique définit la course (H) de la soupape d'aspiration (10).

7. Pompe à piston radial selon une ou plusieurs des revendications précédentes, **caractérisée en ce que** la tige filetée (14) avec un collet (26) est adjacente côté frontal à la zone de la plaque de butée (22), dans laquelle sont aménagés la plaque de base (36) et les deux canaux (24, 24').

8. Pompe à piston radial selon une ou plusieurs des revendications précédentes, **caractérisée en ce que** la tige filetée (14) présente, à la suite de la zone (28) des pas de filet, une rainure périphérique (30) dans laquelle est inséré un joint d'étanchéité annulaire (32).

9. Pompe à piston radial selon une ou plusieurs des revendications précédentes, **caractérisée en ce que** la plaque de butée (22) est aménagée entre un collet (40) dans le boîtier à déplacement (3) et la tige filetée (14), à laquelle se raccorde l'espace cylindrique (38) de plus petit diamètre pour le champignon de soupape (28).
